# EUROPÄISCHE PATENTANMELDUNG

(11) **EP 2 902 126 A1**
(43) Veröffentlichungstag der Anmeldung: **05.08.2015**
(21) Anmeldenummer: 14153388.5
(22) Anmeldetag: 31.01.2014
(51) Int. Cl.: B21C 51/00, B23D 33/00, B21B 38/00

(54) **Verfahren und Vorrichtung zur Probennahme von Metallbändern**

(71) Anmelder: Primetals Technologies Austria GmbH, 4031 Linz (AT)
(72) Erfinder: Moser, Friedrich, 4202 Hellmonsödt (AT); Frauenhuber, Klaus, 4020 Linz (AT); Grabner, Walter, 4501 Neuhofen (AT); Schiefer, Jürgen, 3350 Haag (AT)
(74) Vertreter: Metals@Linz

(57) **Zusammenfassung**

Die Anmeldung betrifft Verfahren und Vorrichtung zur Probennahme von einem mittels Walzprozess gewalzten Metallband (1,14), welches mittels Wickelprozess zu einem Bund (9,16) aufgehaspelt wird,
welches dadurch gekennzeichnet ist, dass die Probe (11) von einem Endbereich des Metallbandes (1) genommen wird, nachdem der Walzprozess abgeschlossen wurde und bevor der Wickelprozess abgeschlossen ist.

## Beschreibung

### Gebiet der Technik

Die Erfindung betrifft ein Verfahren zur Probennahme von einem mittels Walzprozess gewalzten Metallband, welches mittels Wickelprozess zu einem Bund aufgehaspelt wird, sowie eine Vorrichtung zur Durchführung des Verfahrens.,

### Stand der Technik

Bei der Herstellung gewalzter Metallbänder ist es üblich, diese zu Bunden zu haspeln und für die weitere Verarbeitung bereitzustellen.

Es besteht die Notwendigkeit, die zu Bunden gehaspelten Metallbänder zu inspizieren beziehungsweise zu beproben, also Probestücke von den Bunden zu entnehmen.

Je dicker und je härter die Metallbänder sind, desto größer werden die Probleme beim Aufhaspeln und Binden der aufgehaspelten Bunde. Ein Öffnen solcher Bunde zwecks Probennahme - mit nachfolgendem abermaligem Binden, wobei das zur Probennahme freigemachte Metallbandende wieder komplett an den Bund herangebogen werden muss - wird daher immer schwieriger und gefährlicher.

Aus dem Stand der Technik sind eine Vielzahl von Vorrichtungen zur Probennahme von zu Bunden gehaspelten Metallbändern bekannt. In der Regel wird dabei eine Probe von den äußeren Windungen des Bundes entnommen. Beispielsweise ist in EP0044923B1 eine Vorrichtung zur Probennahme von einem zu einem Bund gehaspelten Metallband zu entnehmen. Die äußere Windung wird durch einen Bundöffner und Führungseinrichtungen in senkrechter Lage einer Schere zugeführt. Nachteilig ist dabei vor allem, dass die freie Bandlänge, die das Metallband von der in Drehrichtung gesehen hinteren Lagerrolle bis zu den Führungseinrichtungen beziehungsweise zur Schere zurücklegt, sehr groß ist, sodass eine ausreichende Führung des freien Bandendes nicht sicher gegeben ist. Insbesondere bei dickeren und festeren Metallbändern kann dies zu Störungen führen beziehungsweise die Probennahme erschweren.

In WO2006111259A1 und WO2012126631A1 werden ebenfalls Vorrichtungen vorgestellt, die schon besser für eine sichere Probennahme auch bei höher festen beziehungsweise dicken Bändern geeignet sind, allerdings zur Probennahme auch einen aufgehaspelten Bund teilweise abwickeln müssen. Abwickeln des Metallbandes wirft besonders bei höher festen beziehungsweise dicken Bändern Probleme auf, denn das Metallband steht im aufgehaspelten Bund unter elastischer Spannung. Ein Öffnen des Bundes zwecks Abwicklung zur Probennahme führt daher ein Sicherheitsrisiko bedingt durch das auffedernde Metallband mit sich. Weiterhin ist es nach der Probennahme äußerst schwierig und nur unter Aufbietung großer Kräfte - welche die entsprechenden Anlagen belasten und die Qualität des Metallbandes beeinträchtigen können - möglich, die Probe zu entnehmen und das freie Metallbandende wieder komplett an den Bund heranzubiegen.

### Zusammenfassung der Erfindung

### Technische Aufgabe

Es ist die Aufgabe der vorliegenden Anmeldung, ein Verfahren und eine Vorrichtung zur Probennahme bereitzustellen, bei denen die genannten Probleme, speziell bei dicken und höher festen Metallbändern, vermieden werden.

### Technische Lösung

Diese Aufgabe wird gelöst durch ein Verfahren zur Probennahme von einem mittels Walzprozess gewalzten Metallband, welches mittels Wickelprozess zu einem Bund aufgehaspelt wird,
welches dadurch gekennzeichnet ist, dass die Probe von einem Endbereich des Metallbandes genommen wird, nachdem der Walzprozess abgeschlossen wurde und bevor der Wickelprozess abgeschlossen ist.

Das Metallband ist vorzugsweise ein Stahlband, vorzugsweise ein warmgewalztes Stahlband. Dabei handelt es sich bevorzugt um ein Stahlband mit einer Dicke > 15 mm, und/oder aus hochfestem Feinkornbaustahl, und/oder aus ultrahochfestem Stahl.

### Vorteilhafte Wirkungen der Erfindung

Erfindungsgemäß wird die Probennahme durchgeführt, nachdem der Walzprozess abgeschlossen wurde und bevor der Wickelprozess abgeschlossen ist, also bevor das Metallband vollständig zu einem Bund aufgehaspelt ist. Der Wickelprozess in der Haspelstation ist abgeschlossen, wenn der Bund zur Entnahme aus der Haspelstation fertiggestellt ist.

Das Ende des Metallbandes, von dem die Probe genommen wurde, wird nach der Probennahme wie bisher aufgehaspelt. Durch die erfindungsgemäße Vorgehensweise ist es nicht mehr notwendig, zwecks Probennahme einen aufgehaspelten Bund zu öffnen. Die mit einer solchen Öffnung verbundenen Probleme können daher vermieden werden. Während die Probennahme erfolgt, wird der Bund von der Haspelstation derart gehalten, dass keine durch Öffnung des bereits aufgehaspelten Teils des Bundes auftretende Probleme entstehen.

Ein weiterer Gegenstand der vorliegenden Anmeldung ist eine Vorrichtung zur Durchführung des erfindungsgemäßen Verfahrens. Eine solche ist eine Produktionsvorrichtung für gewalztes Metallband, umfassend zumindest eine Walzstraße, zumindest einen Treiber, und zumindest eine Haspelstation,
welche dadurch gekennzeichnet ist, dass
sie auch umfasst eine Probennahmevorrichtung zur Probennahme von teilweise aufgewickeltem Metallband in der das Metallband aufwickelnden Haspelstation.

Metallband wird in Produktionsvorrichtungen hergestellt, die eine oder mehrere Walzstrassen, einen oder mehrere Treiber, und eine oder mehrere Haspelstationen umfassen. Der Treiber ist im Endbereich der Walzstraße angeordnet. Hinter dem Treiber wird das den Treiber verlassende Metallband in der Haspelstation zu einem Bund aufgewickelt - auch genannt aufgehaspelt.

Erfindungsgemäß ist vorgeschlagen, in der Haspelstation eine Probennahmevorrichtung zur Probennahme von teilweise aufgehaspeltem Metallband vorzusehen. Dadurch kann die Probe von einem Endbereich des Metallbandes genommen werden, bevor der Wickelprozess abgeschlossen ist.

Ein weiterer Gegenstand der vorliegenden Anmeldung ist eine Vorrichtung zur Durchführung des erfindungsgemäßen Verfahrens. Eine solche ist eine Produktionsvorrichtung für gewalztes Metallband, umfassend zumindest eine Walzstraße, zumindest einen Treiber, und zumindest eine Haspelstation,
welche dadurch gekennzeichnet ist, dass
sie auch umfasst eine Probennahmevorrichtung zur Probennahme von teilweise aufgewickeltem Metallband zwischen einer unteren Treibrolle des dieses Metallband treibenden Treibers und der das Metallband aufwickelnden Haspelstation.

Erfindungsgemäß ist vorgeschlagen, zwischen der unteren Treibrolle des Treibers, der ein Metallband treibt - beziehungsweise getrieben hat, falls das Ende des Metallbandes den Treiber bereits verlassen hat, wenn die Probe genommen wird -, und der dieses Metallband aufwickelnden Haspelstation eine Probennahmevorrichtung zur Probennahme von teilweise aufgehaspeltem Metallband vorzusehen. Dadurch kann die Probe von einem Endbereich des Metallbandes genommen werden, bevor der Wickelprozess abgeschlossen ist.

Bevorzugt ist die Probennahmevorrichtung zur Probennahme von teilweise aufgewickeltem Metallband unterhalb der sogenannten "Pass line", also dem Walzniveau - also der Oberkante der Rollen des Rollgangs der Walzstraße -, des Ausgangsmetallbandes auf der Walzstraße angeordnet. Auf diese Weise befindet sich das Ende des Metallbandes, an dem die Probennahme erfolgt, unterhalb der sogenannten "Pass line" der Walzstraße. Deshalb kann ein nachfolgendes Metallband - das einer anderen Haspelstation zugeführt wird - ohne Behinderung weitergeführt und zu einem Bund gewickelt werden. Das Walzen des nachfolgenden Metallbandes wird also nicht behindert durch die Probennahme.

Bevorzugt wird die Probe genommen, bevor der Wickelprozess abgeschlossen ist, und nachdem das Bandende des Metallbandes die "pass line" verlassen hat.

### Kurze Beschreibung der Zeichnungen

Die vorliegende Erfindung wird in der Folge anhand schematischer beispielhafter Figuren von Ausführungsformen erläutert.
Figur 1 zeigt eine Vorrichtung zur Durchführung eines erfindungsgemäßen Verfahrens in Seitenansicht, wobei in der das Metallband aufwickelnden Haspelstation die Probennahmevorrichtung zur Probennahme von teilweise aufgewickeltem Metallband angeordnet ist.
Figur 2 zeigt eine Vorrichtung zur Durchführung eines erfindungsgemäßen Verfahrens in Seitenansicht, wobei zwischen einer unteren Treibrolle des Treibers und der Haspelstation die Probennahmevorrichtung zur Probennahme von teilweise aufgewickeltem Metallband angeordnet ist.

### Beschreibung von Ausführungsformen

Figur 1 zeigt, wie ein warmgewalztes Stahlband 1, welches von einem Treiber 2 mit oberer Treibrolle 3 und unterer Treibrolle 4 nach dem zugehörigen Walzprozess über einen Rollgang 5 einer Walzstraße getrieben wurde, in einer Haspelstation 8 zu einem Bund 9 aufgehaspelt wird. In dem Raumbereich zwischen der unteren Treibrolle 4 des Treibers 2 und der das Stahlband 1 aufhaspelnden Haspelstation 8 ist eine Probennahmevorrichtung 10 zur Probennahme von dem teilweise aufgehaspeltem Stahlband 1 vorhanden. Sie ist unterhalb der Pass line" 6 des Stahlbandes 1 auf dem Rollgang 5 angeordnet. Es ist gezeigt das Ende des Stahlbandes 1, welches noch nicht auf den Bund 9 aufgewickelt ist, sondern noch von ihm absteht. Von diesem Ende wird in dem dargestellten Moment mittels Probennahmevorrichtung 10 ein Stück als Probe 11 vom Stahlband 1 abgetrennt, bevor das Stahlband 1 in der Haspelstation 8 vollständig zum Bund 9 aufgewickelt wird.

Die Probennahme kann auch anders als in Figur 1 geschlossen gezeichnet dargestellt erfolgen - eine Auswahl anderer Varianten für Anordnung von Ende des Stahlbandes und Probenahmevorrichtung ist strichliert gezeichnet in Figur 1 dargestellt. Bei diesen Varianten ist zum Zeitpunkt der Probennahme der Wickelprozess in der Haspelstation noch abgeschlossen, weil der Bund noch nicht zur Entnahme aus der Haspelstation fertiggestellt ist.

Während die Probennahme erfolgt, wird der bereits aufgewickelte Teil des Bundes 9 von den Andrückrollen 12a, 12b, 12c der Haspelstation 8 gehalten; ein Aufspringen des bereits aufgewickelten Teils des Bundes 9 kann also nicht stattfinden.
Figur 1 zeigt auch einen weiteren Treiber 13, der ein anderes Stahlband 14 in die Haspelstation 15 treibt, während von Stahlband 1 die Probe 11 genommen wird. Wenn der Bund 16 in der Haspelstation 15 sich der gewünschten Endgröße nähert, kann mittels einer nicht dargestellten Probennahmevorrichtung analog zur Probennahme am Bund 9 eine Probe genommen werden. Mittels der Weichen 7a, 7b kann Stahlband in die Haspelstationen 8 oder 15 gelenkt werden.
Figur 2 zeigt eine zu Figur 1 weitgehend analoge Darstellung, wobei die Probennahmevorrichtung zur Probennahme von teilweise aufgewickeltem Metallband zwischen einer unteren Treibrolle 4 des Treibers 2 und der Haspelstation 8 angeordnet ist.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Stahlband
- 2: Treiber
- 3: Obere Treibrolle
- 4: Untere Treibrolle
- 5: Rollgang
- 6: Pass line
- 7a,7b: Weiche
- 8: Haspelstation
- 9: Bund
- 10: Probennahmevorrichtung
- 11: Probe
- 12a,12b,12c: Andrückrollen
- 13: Treiber
- 14: Stahlband
- 15: Haspelstation
- 16: Bund

### Liste der Anführungen

Patentliteratur
EP0044923B1
WO2006111259A1
WO2012126631A1

## Patentansprüche

1. Verfahren zur Probennahme von einem mittels Walzprozess gewalzten Metallband (1,14), welches mittels Wickelprozess zu einem Bund (9,16) aufgehaspelt wird,
welches **dadurch gekennzeichnet ist, dass** die Probe von einem Endbereich des Metallbandes (1,14) genommen wird, nachdem der Walzprozess abgeschlossen wurde und bevor der Wickelprozess abgeschlossen ist.

2. Produktionsvorrichtung für gewalztes Metallband zur Durchführung des Verfahrens nach Anspruch 1, umfassend zumindest eine Walzstraße, zumindest einen Treiber (2,13), und zumindest eine Haspelstation (8,15),
welche **dadurch gekennzeichnet ist, dass**
sie auch umfasst eine Probennahmevorrichtung (10) zur Probennahme von teilweise aufgewickeltem Metallband (1,14) in der das Metallband (1,14) aufwickelnden Haspelstation (8,15).

3. Produktionsvorrichtung für gewalztes Metallband zur Durchführung des Verfahrens nach Anspruch 1, umfassend zumindest eine Walzstraße, zumindest einen Treiber (2), und zumindest eine Haspelstation (8),
welche **dadurch gekennzeichnet ist, dass**
sie auch umfasst eine Probennahmevorrichtung (10) zur Probennahme von teilweise aufgewickeltem Metallband (1) zwischen einer unteren Treibrolle (4) des dieses Metallband treibenden Treibers (2) und der das Metallband aufwickelnden Haspelstation (8).
